# EUROPÄISCHE PATENTSCHRIFT

(11) **EP 0 122 965 B1**
(45) Veröffentlichungstag und Bekanntmachung des Hinweises auf die Patenterteilung: **27.04.1988**
(21) Anmeldenummer: 83111780.9
(22) Anmeldetag: 24.11.1983
(51) Int. Cl.: E05D 15/06

(54) **Schiebetor**
Sliding door
Portail coulissant

(30) Priorität: 23.04.1983 DE 8312031 U
(43) Veröffentlichungstag der Anmeldung: 31.10.1984
(73) Patentinhaber: JuMa Elementebau GmbH & Co. KG, D-5160 Düren-Echtz (DE)
(72) Erfinder: Junkersdorf, Matthias, 5160 Düren-Echtz (DE); Junkersdorf, Franz-Josef, 5160 Düren-Gürzenich (DE)
(74) Vertreter: Liermann, Manfred

(56) Entgegenhaltungen:
- DE-A- 1 559 961
- DE-A- 1 683 259
- DE-C- 838 615
- DE-U- 7 600 142
- GB-A- 1 405 931

## Beschreibung

Die Erfindung betrifft ein Schiebetor, im wesentlichen bestehend aus einem geführt verschiebbaren Torflügel mit einem unteren waagerechte Flanschen aufweisenden Längsholm, an deren Unterseiten mindestens eine drehbar gelagerte Rolle mindestens zur Abstützung des Torflügels anliegt und an deren Oberseiten Andrückrollen angreifen.

Schiebetore der eingangs beschriebenen Art sind beispielsweise bekannt geworden durch die DE-U 7 600 142. Solche freitragenden Schiebetore haben sich durchaus bewährt. Zur sicheren Abstützung und Führung des geführt verschiebbaren Torflügels ist jedoch ein relativ hoher Bauaufwand erforderlich, der zusätzlich eine präzise Fertigung und eine aufwendige und präzise Montage erforderlich macht. Dies liegt daran, daß eine große Anzahl von Andrückrollen je Rollenstuhl vorgesehen ist, wobei diese Andrückrollen je Rollenstuhl in einem gemeinsamen Gehäuse mit ihren Achsen angeordnet sind und wobei dann dieses gemeinsame Gehäuse auf der Welle für die Antriebsrolle montiert ist. Allein diese Verbindung mit der Welle für die Antriebsrolle ist aufwendig. Außerdem muß für exakte Parallelität zwischen den Bohrungen für die Achsen der Andrückrollen und die Welle für die Antriebsrolle gesorgt werden um hinderliche Schwergängigkeit zu vermeiden. Dies erzwingt eine hochpräzise Fertigung und äußerste Sorgfalt bei der Montage. Darüber hinaus ist aber auch bei einer solchen Anordnung die Montagefolge aufwendig.

Die vorbeschriebenen Betrachtungen gelten ebenso für ein Schiebetor nach der DE-A-1 683 259. Nach dieser Schrift wird ein Schiebetor in sicherer Anlage an Stützrollen gehalten durch einen schwenkbaren Rollenstuhl mit 4 Rollen, die paarweise sich gegenüberliegend einen Längsholm von außen umgreifen und auf der Innenseite des unteren Flansches abrollen. Um unangenehme Schwergängigkeit zu vermeiden, müssen einerseits die Rollenachsen exakt parallel zueinander verlaufen und es muß die Schwenkachse des Schwenkkopfes parallel zu den Rollenachsen und gleichzeitig zu den Drehachsen der Stürzrollen verlaufen. Dies erfordert hohen Fertigungaufwand und außerdem an Ort und Stelle auf der Baustelle sorgfältigste Montage. Der Herstell- und Montageaufwand wird noch dadurch erhöht, daß die Rollen nicht paarweise auf einer gemeinsamen Achse angeordnet sind, sondern daß notwendigerweise jede Rolle eine separate Drehachse aufweist. Insgesamt ist also bei dieser Anordnung der Bau- und Montageaufwand sehr hoch und es ist dennoch Schwergängigkeit und hierdurch bedingter hoher Verschleiß zu befürchten.

Der Erfindung liegt damit die Aufgabe zugrunde, ein Schiebetor der eingangs beschriebenen Art vorzuschlagen, das in Konstruktion, Herstellung und Montageaufwand drastisch vereinfacht ist und dennoch die notwendige Sicherheit und Stabilität in der Führung eines freitragenden Torflügels gewährleistet.

Erfindungsgemäß ist diese Aufgabe bei einem Schiebetor der eingangs beschriebenen Art dadurch gelöst, daß in Toransicht gesehen, mindestens zwei Paare Andrückrollen symmetrisch verteilt zu drehbar gelagerten Rollen angeordnet sind, wobei jeweils ein Paar in einem gemeinsamen Lagerblock gelagert ist, der seinerseits im Gelenkauge einer Augenschraube beweglich mit einem stationären Teil oder mit dem Fundament verbunden ist. Durch diese Maßnahme ist die Anzahl der Andrückrollen reduzierbar, ohne daß hierdurch Führungsstabilität eingebüßt würde. Die andrückrollen selbst sind beweglich gelagert, so daß die aufwendige Montage und die präzise Fertigung für die jeweiligen Halterungen vermieden ist. Die Andrückrollen selbst sind mit ihren Halterungen nicht mehr an der Welle tür eine Antriebs- oder Stützrolle befestigt, sondern direkt mit einem stationären Teil oder mit dem Fundament, wodurch auch die Reihenfolge der Montage und der Gesamtmontageaufwand vereinfacht wird. Es muß nicht eine bestimmte Montagereihenfolge eingehalten werden, sondern es können vielmehr die Andrückrollen zu einem beliebigen Zeitpunkt eingesetzt werden. Hierdurch werden auch eventl. später notwendige Reparaturmaßnahmen deutlich vereinfacht, weil auch für den Austausch der Antriebsrollen nur noch sehr einfache Demontage- und Montagemaßnahmen notwendig sind.

Nach einer Ausgestaltung der Erfindung ist vorgesehen, daß mit einem Zwischenraum zueinander zwei drehbar gelagerte Rollen mindestens zur Abstützung vorgesehen sind, wobei jeweils außerhalb des Zwischenraumes zwischen den beiden drehbar gelagerten Rollen und in der Nähe jeder dieser Rollen jeweils ein Paar Antriebsrollen vorgesehen ist. Durch die Anbringung von zwei drehbar gelagerten Rollen, mit denen der Torflügel abgestützt wird, ist zunächst eine gewisse Grundabstützung erreicht. Ein Abheben von diesen drehbar gelagerten und mindestens als Stützrollen wirkenden Rollen wird verhindert durch die Paare der Andrückrollen. Die hier beschriebene besondere Lage dieser Paare der Andrückrollen sorgt gleichzeitig für eine breitestmögliche Andrückbasis, wodurch die Führungsstabilität des Tores verbessert wird.

Nach einer weiteren Ausgestaltung der Erfindung ist vorgesehen, daß mit einem Zwischenraum zueinander zwei drehbar gelagerte Rollen mindestens zur Abstützung vorgesehen sind, wobei jeweils innerhalb des Zwischenraumes zwischen den beiden drehbar gelagerten Rollen und in der Nähe jeder dieser Rollen jeweils ein Paar Andrückrollen vorgesehen ist. Hierdurch werden die bereits im vorangegangenen Absatz beschriebenen Vorteile erreicht, jedoch kann durch die besondere Anordnung der Paare der Andrückrollen die Baugröße für den gesamten Führungsteil des Torflügels verringert werden, was in besonderen Einsatzfällen von Vorteil ist.

Eine weitere Ausgestaltung der Erfindung sieht noch vor, daß im Zwischenraum zwischen den drehbar gelagerten Rollen mindestens ein weiteres Paar Andrückrollen vorgesehen ist. Hierdurch wird eine weitere Minimierung des Bauaufwandes erreicht.

Eine andere Ausgestaltung der Erfindung wiederum sieht vor, daß für jede drehbar gelagerte Rolle zwei Paare Andrückrollen vorgesehen sind. Hierdurch wird in Fällen besonders hoher Belastung eine besonders große Führungsstabilität erreicht.

Eine andere Ausgestaltung der Erfindung sieht noch vor, daß jede Rolle eines Paares Andrückrollen geteilt und auf einer gemeinsamen Achse angeordnet ist, wobei diese Acnse in einem Lagerblockteil gelagert ist, der seinerseits über eine im Gelenkauge der Augenschraube gelagerte Achse mit einem zweiten Lagerblockteil verbunden und zu einem Lagerblock zusammengefaßt ist. Die beschriebene Bauweise ist besonders einfach herstellbar und erleichtert erheblich die Gesamtmontage und macht den Austausch kleinerer verschlissener Einzelteile möglich.

Schließlich ist nach einer Ausgestaltung der Erfindung noch vorgesehen, daß mindestens die Lauffläche jeder Rolle aus Kunststoff oder Gummi besteht. Hierdurch wird zumindest dann, wenn der Torflügel aus Nichteisenmetallen besteht eine für den Torflügel verschleißfreie Betätigung erreicht.

Die Erfindung soll nun anhand der Zeichnungen, die ein Ausführungsbeispiel zeigen, näher erläutert werden. Es zeigen:
Figur 1 Seitenansicht der Führungsgruppe mit gestrichelt angedeutetem unteren Teil des Torflügels
Figur 2 Draufsicht nach Figur 1
Figur 3 Ansicht in Richtung des Schnittes I-I nach Figur 1

Auf einem Fundament 24 sind mit einem Zwischenraum 25 zueinander Lagerböcke 31, 32, 33 und 34 -ggfls. mit geeigneten Zwischenstücken oder Zwischenplatten zum Höhenausgleichbefestigt. In den Lagerböcken 31 und 32 ist eine Welle 35 und in den Lagerböcken 33 und 34 ist eine Welle 36 drehbar gelagert. Auf der Welle 35 ist drehfest eine Rolle 7 und auf der Welle 36 ist drehfest eine Rolle 8 angeordnet.

Im Ausführungsbeispiel ist mit der Welle 35 und der Welle 36 ein Kettenrad 35 bzw. 38 drehfest verbunden. Beide Kettenräder sind miteinander über die Kette 40 verbunden. Die Welle 36 weist ebenfalls eine mit ihr drehfest verbundene Kupplung 37 auf. Die Kupplung 37 ist geeignet, die Welle 36 mit einer gewünschten Antriebseinrichtung zu verbinden.

Der Torflügel 28 liegt mit den waagerechten Flanschen 30 seines Längsholmes 29 auf den Rollen 7 und 8 auf. Werden die genannten Rollen drehangetrieben, so wird der Torflügel 28, der auf Grund seines Gewichtes den notwendigen Reibkontakt mit den Rollen 7 und 8 herstellt, entsprechend verschoben. Es würde jedoch in dieser Anordnung einerseits die über Reibung aufgebrachte Verschiebekraft in vielen Fällen nicht ausreichend sein und außerdem würde der Torflügel 28, der ja freitragend gebaut ist, in ausgefahrener Stellung oder je nach Gewicht auch schon früher, abkippen. Die übertragbaren Reibkräfte werden verbessert und die Abkippgefahr wird beseitigt durch Andrückrollen 3, 4, 5, 6, 5', 6', die auf der Oberseite der waagerechten Flansche 30 im Längsholm 29 des Torflügels 28 angeordnet sind und dort laufen. Die genannten Andrückrollen sollen einerseits die waagerechten Flansche 30 an die Rollen 7 und 8 andrücken, so daß eine Steigerung der übertragbaren Reibkräfte erreicht wird aber dennoch die Möglichkeit des Durchrutschens aus Sicherheitsgründen erhalten bleibt, und sie sollen andererseits durch ihre besondere Anordnung ein Abkippen des Torflügels 28 unmöglich machen. Hierbei sollen sie einfach im Aufbau und einfach herstellbar und ebenfalls einfach montierbar und austauschbar sein, ohne dabei jedoch an Funktionszuverlässigkeit einzubüßen.

Um die vorbeschriebenen Ziele zu erreichen, sind die Andrückrollen zu den Paaren 1, 2, 2' zusammengefaßt, wobei das Paar 1 und das Paar 2 außerhalb des Zwischenraumes 25 angeordnet ist, während ein weiteres Paar 2' beispielsweise in der Mitte des Zwischenraumes 25 angeordnet sein kann. Das Paar 2' der Andrückrollen ist jedoch nicht immer erforderlich.

Es ist weiterhin auch möglich zusätzlich oder alternativ zum Paar 2' innerhalb des Zwischenraumes 25 weitere Paare 26 und 27 von Andrückrollen vorzusehen. Diese Positionen sind angedeutet durch die mit den Bezugszeichen 26 und 27 dargestellten Pfeile in Figur 1. Diese Paare 26 und 27 können ebenfalls entweder alternativ oder zusätzlich zu den Paaren 1 und 2 vorgesehen sein. Diese Anordnungsmöglichkeiten erlauben es, verschiedene Torgrößen und Torbelastungen zu berücksichtigen.

Jede Rolle 3 und 4 des Rollenpaares 1 ist in Längsrichtung geteilt und auf einer gemeinsamen Achse, die im Lagerblockteil 5 bzw. 10 angeordnet ist, drehbar gelagert. Gleiches gilt für die Rollen 5 und 6, deren gemeinsame Achsen in den Lagerblockteilen 12 bzw. 13 gehalten sind. Gleiches gilt ebenfalls für die Rollen 5' und 6', deren gemeinsame Achsen in den Lagerblockteilen 12' bzw. 13' gehalten sind.

Die genannten Lagerblockteile ihrerseits weisen jeweils eine zu den Achsen der Rollen senkrechte Achse 11 bzw. 14 bzw. 14' auf, wobei die genannten Achsen jeweils zwei Lagerblockteile miteinander verbinden. Die genannten Achsen selbst sind hierbei in einem Gelenkauge 15 bzw. 16 bzw. 17 jeweils einer Augenschraube 18 bzw. 19 bzw. 20 gelenkig gelagert. Hierbei ist die Augenschraube 18 mit dem freien Ende an einem stationären Teil 21, die Augenschraube 19 mit ihrem freien Ende an einem stationären Teil 22 und die Augenschraube 20 mit ihrem freien Ende an einem stationären Teil 23 befestigt, beispielsweise verschraubt. Mittels der Verschraubung ist es möglich jede Augenschraube 18, 19, 20 in vertikaler Richtung zu positionieren, so daß damit die Halte- und Andrückkraft der beschriebenen Andrückrollen eingestellt werden kann.

Die beschriebene Einstellbarkeit und die Befestigung über Augenschrauben an stationären Teilen erlaubt den Einsatz sehr einfacher Bauelemente und macht hohe fertigungspräzision unnötig. Es ist nicht mehr erforderlich, daß darauf geachtet wird, daß bestimmte Achsen zueinander exakt fluchten. Darüber hinaus sind auch Lagerstellen auf den Wellen 35 und 36 zur Halterung der Andrückrollen überflüssig.

Vorteilhafterweise sind alle bisher beschriebenen Rollen aus Kunststoff oder Gummi oder weisen zumindest eine Ummantelung mindestens der Laufflächen aus Kunststoff oder Gummi auf. Hierdurch wird einerseits Abrollgeräusch vermindert und es werden andererseits die übertragbaren Reibkräfte bei geringerer Andrückkraft erhöht und eine Beschädigung mindestens des Längsholmes 29 des Torflügels 28 durch die Rollen, insbesondere durch die Rollen 7 und 8 verhindert, was besonders vorteilhaft dann ist, wenn der gesamte Torflügel 28, mindestens aber der Längsholm 29 aus einem Nichteisenmetall hergestellt ist.

### Liste der verwendeten Bezugszeichen

1 Paar Andrückrollen
2 Paar Andrückrollen
2' Paar Andrückrollen
3 Andrückrolle
4 Andrückrolle
5 Andrückrolle
6 Andrückrolle
5' Andrückrolle
6' Andrückrolle
7 drehbar gelagerte Rolle
8 drehbar gelagerte Rolle
9 Lagerblockteil
10 Lagerblockteil
11 Achse
12 Lagerblockteil
13 Lagerblockteil
14 Achse
12' Lagerblockteil
13' Lagerblockteil
14' Achse
15 Gelenkauge
16 Gelenkauge
17 Gelenkauge
18 Augenschraube
19 Augenschraube
20 Augenschraube
21 stationäres Teil
22 stationäres Teil
23 stationäres Teil
24 Fundament
25 Zwischenraum
26 Paar Andrückrollen (Pfeil)
27 Paar Andrückrollen (Pfeil)
28 Torflügel
29 Längsholm
30 waagerechter Flansch
31 Lagerbock
32 Lagerbock
33 Lagerbock
34 Lagerbock
35 Welle
36 Welle
37 Kupplung
38 Kettenrad
39 Kettenrad
40 Kette

## Patentansprüche

1. Schiebetor, im wesentlichen bestehend aus einem geführt verschiebbaren Torflügel (28) mit einem unteren, waagerechte Flansche (30) aufweisenden Längsholm (29), an deren Unterseiten mindestens eine drehbar gelagerte Rolle (7,8) mindestens zur Abstützung des Tortlügels (28) anliegt und an deren Oberseiten Andrückrollen (3, 4, 5', 6') angreifen, dadurch gekennzeichnet, daß, in Toransicht gesehen, mindestens zwei Paare (1, 2, 2') Andrückrollen (3, 4, 5, 6, 5', 6') symmetrisch verteilt zu drehbar gelagerten Rollen (7,8) angeordnet sind, wobei jeweils ein Paar (1, 2, 2') in einem gemeinsamen Lagerblock (9, 10, 11; 12, 13, 14; 12', 13', 14') gelagert ist, der seinerseits im Gelenkauge (15, 16, 17) einer Augenschraube (18, 19, 20) beweglich mit einem stationären Teil (21, 22, 23) oder mit dem Fundament (24) verbunden ist.

2. Schiebetor nach Anspruch 1, dadurch gekennzeichnet, daß mit einem Zwischenraum (25) zueinander zwei drehbar gelagerte Rollen (7, 8) mindestens zur Abstützung vorgesehen sind, wobei jeweils außerhalb des Zwischenraumes (25) zwischen den beiden drehbar gelagerten Rollen (7, 8) und in der Nähe jeder dieser Rollen (7, 8) jeweils ein Paar (1, 2) Andrückrollen (3, 4; 5, 6) vorgesehen ist.

3. Schiebetor nach Anspruch 1, dadurch gekennzeichnet, daß mit einem Zwischenraum (25) zueinander zwei drehbar gelagerte Rollen (7, 8) mindestens zur Abstützung vorgesehen sind, wobei jeweils innerhalb des Zwischenraumes (25) zwischen den beiden drehbar gelagerten Rollen (7, 8) und in der Nähe jeder dieser Rollen (7,8) jeweils ein Paar Andrückrollen (26, 27) vorgesehen ist.

4. Schiebetor nach Ancpruch 1 und 2, dadurch gekennzeichnet, daß im Zwischenraum (25) zwischen den Drehbar gelagerten Rollen (7, 8) mindestens ein weiteres Paar (2') Andrückrollen (5', 6') vorgesehen ist.

5. Schiebetor nach Anspruch 1, dadurch gekennzeichnet, daß für jede drehbar gelagerte Rolle (7,8) zwei Paare (1, 26; 1,2'; 2, 27; 2, 2') Andrückrollen (3, 4, 5, 6, 5', 6') vorgesehen sind.

6. Schiebetor nach den Ansprüchen 1 bis 5, dadurch gekennzeichnet, daß jede Rolle (3, 4, 5, 6, 5', 6') eines Paares (1, 2, 2', 26, 27) Andrückrollen geteilt und auf einer gemeinsamen Achse angeordnet ist, wobei diese Achse in einem Lagerblockteil (9, 10; 12, 13; 12', 13') geragert ist, der seinerseits über eine im Gelenkauge (15, 16, 17) der Augenschraube (18,19, 20) gelagerte Achse (11,14,14') mit einem zweiten Lagerblockteil verbunden und zu einem Lagerblock zusammengefaßt ist.

7. Schiebetor nach mindestens einem der Ansprüche 1 bis 6, dadurch gekennzeichnet, daß mindestens die Lauffläche jeder Rolle aus Kunststoff oder Gummi besteht.

## Claims

1. Sliding gate, consisting in the main of a guided slidable wing of a gate (28) with a lower longitudinal bar (29) with horizontal flanges (30), on the lower sides of which at least one pivoted roller (7, 8) abuts at least for the support of the wing of the door (28), and on the top sides of which pressure rollers (3, 4, 5, 6, 5', 6') grip, characterized in that, seen from the gate view, at least two pairs (1, 2, 2') of pressure rollers (3, 4, 5, 6, 5', 6') are arranged symmetrically distributed to pivoted rollers (7,8), whereby each pair (1,2,2') respectively is supported in a common bearing block (9, 10, 11; 12, 13, 14; 12', 13', 14'), which is in its turn movably connected to a stationary part (21, 22, 23) or with a foundation (24) in the hinged eye (15, 16, 17) of an eyebolt (18, 19, 20).

2. Sliding gate according to claim 1, characterized in that at least for support two pivoted rollers (7, 8) with a gap (25) to each other are provided, whereby a pair (1, 2) respectively of pressure rollers (3, 4; 5, 6) are provided outside of the gap (25) between both pivoted rollers (7, 8) and in the vicinity of these rollers (7, 8).

3. Sliding gate according to claim 1, characterized in that at least for support two pivoted rollers (7, 8) with a gap (25) to each other are provided, whereby a pair respectively of pressure rollers (26, 27) are provided inside the gap (25) between both pivoted rollers (7, 8) and in the vicinity of these rollers (7, 8).

4. Sliding gate according to claims 1 and 2, characterized in that at least one further pair (2') of pressure rollers (5', 6') is provided in the gap (25) between the pivoted rollers (7, 8).

5. Sliding gate according to claim 1, characterized in that two pairs (1, 26; 1, 2'; 2, 27; 2, 2') of pressure rollers (3, 4, 5, 6, 5', 6') are provided for each pivoted roller (7, 8).

6. Sliding gate according to claims 1 to 5, characterized in that each roller (3, 4, 5, 6, 5', 6') of a pair (1, 2, 2', 26, 27) of pressure rollers is arranged separated on a common axis, whereby this axis is supported in a bearing block part (9, 10; 12, 13; 12', 13') which is, in its turn, connected to a second bearing block part via an axis (11, 14, 14') supported in the hinged eye (15, 16, 17) of an eyebolt (18, 19, 20) and combined as one bearing block.

7. Sliding gate according to at least one of the claims 1 to 6, characterized in that at least the bearing surface of each roller consists of plastic or rubber.

## Revendications

1. Portail roulant, essentiellement composé d'un ouvrant de portail (28) mobile en translation guidée, qui comprend un longeron inférieur (29) présentant une aile horizontale (30), contre les faces inférieures de laquelle s'appuie au moins un galet monté rotatif (7, 8) qui sert au moins à donner appui à l'ouvrant (28) du portail, et dont les faces supérieures sont attaquées par des galets presseurs (3,4, 5, 6, 5', 6'), caractérisé en ce que, considéré dans une vue en élévation du portail, au moins deux paires (1, 2, 2') de galets presseurs (3, 4, 5, 6, 5', 6') sont réparties symétriquement par rapport aux galets montés rotatifs (7, 8), chaque paire (1, 2, 2') tourillonnant dans un bloc palier commun (9, 10, 11; 12, 13, 14; 12', 13', 14') qui, de son côté, est relié à un élément fixe (21, 22, 23) ou à la fondation (24), avec une liberté de mouvement dans l'oeil d'articulation (15, 16, 17) d'un boulon à oeil (18, 19, 20).

2. Portail roulant selon la revendication 1, caractérisé en ce que deux galets montés rotatifs (7, 8) séparés par un intervalle (25) sont prévus au moins pour donner appui, cependant que, en dehors de l'intervalle (25) entre les deux galets montés rotatifs (7, 8), il est prévu une paire (1, 2) de galets d'appui (3, 4; 5, 6) à proximité de chacun de ces galets (7, 8).

3. Portail roulant selon la revendication 1, caractérisé en ce qu'il est prévu deux galets montés rotatifs (7, 8) séparés par un intervalle (25), servant au moins à donner appui cependant que, à l'intérieur de l'intervalle (25) entre les deux galets montés rotatifs (7, 8), il est prévu une paire de galets d'appui (26, 27) dans le voisinage de chacun de ces galets (7, 8).

4. Portail roulant selon la revendication 1 ou 2, caractérisé en ce que, dans l'intervalle (25) entre les galets montés rotatifs (7, 8) il est prévu au moins une paire additionnelle (2') de galets presseurs (5', 6').

5. Portail roulant selon la revendication 1, caractérisé en ce qu'il est prévu deux paires (1, 26; 1, 2'; 2, 27; 2, 2') de galets presseurs (3, 4, 5, 6, 5', 6') pour chaque galet monté rotatif (7, 8).

6. Portail roulant selon les revendications 1 à 5, caractérisé en ce que chaque galet (3, 4, 5, 6, 5', 6') d'une paire (1, 2, 2', 26, 27) de galets presseurs est divisé et monté sur un même axe, cet axe tourillonnant dans une partie de bloc palier (9, 10; 12, 13; 12', 13') qui, de son côté, est relié à une deuxième partie de bloc palier par l'intermédiaire d'un axe (11, 14, 14') qui tourillonne dans l'oeil d'articulation (15, 16, 17) du boulon à oeil (18, 19, 20), les deux parties du bloc palier étant ainsi réunies pour former un bloc palier.

7. Portail roulant selon au moins une des revendications 1 à 6, caractérisé en ce qu'au moins la surface de roulement de chaque galet est faite de matière plastique ou de caoutchouc.
